# EUROPÄISCHE PATENTSCHRIFT

(11) **EP 0 368 145 B1**
(45) Veröffentlichungstag und Bekanntmachung des Hinweises auf die Patenterteilung: **22.09.1993**
(21) Anmeldenummer: 89120286.3
(22) Anmeldetag: 02.11.1989
(51) Int. Cl.: B65D 30/00, B65D 33/38, B65D 33/08

(54) **Stehfähiger Beutel**
Free standing bag
Sac stable

(30) Priorität: 09.11.1988 CH 4153/88
(43) Veröffentlichungstag der Anmeldung: 16.05.1990
(73) Patentinhaber: CELLPACK AG, CH-5610 Wohlen (CH)
(72) Erfinder: Haller, Heinrich, CH-5702 Niederlenz (CH); Aeschbach, Rudolf, CH-5610 Wohlen (CH); Wiesmann, Martin, CH-5620 Bremgarten (CH)
(74) Vertreter: Blum, Rudolf Emil Ernst

(56) Entgegenhaltungen:
- EP-A- 0 364 373
- BE-A- 547 633
- DE-A- 2 621 351
- FR-A- 2 171 001
- US-A- 3 799 914
- US-A- 4 353 497

## Beschreibung

Die vorliegende Erfindung betrifft einen stehfähigen Beutel.

Die EP-A-364 373 (Dokument gemäss Art. 54(3)) offenbart stehfähige Beutel, deren durch Sicken gebildeter Ausgiesskanal durch Schweissnähte bestimmt wird, die rechtwinklig oder auch längs zur Achse des Ausgangskanals liegend angeordnet sind.

Als nachteilig erweist sich bei der ersten Lösung nach Figur 1, dass
- durch die den Beutelinhalt zurückhaltende schmale Naht vom Beutelinnenraum ein Abschnitt abgetrennt wird, in welchen der Beutelinhalt eindringen kann, der beim Oeffnen des Beutels entlang der Schnittkante unkontrolliert ausläuft, und
- beim unsachgemässen Oeffnen des Beutels die den Beutelinhalt zurückhaltende Naht zerstört wird, so dass der Beutelinhalt ebenfalls unkontrolliert ausläuft.

Als nachteilig erweist sich bei der zweiten Lösung nach Figur 5, dass
- die Schweissnähte den Ausgiesskanal nicht eng umschliessen, so dass der Beutelinhalt unkontrolliert auslaufen und auch in den Raum des abzuschneidenden Eckabschnitten eindringen kann,
- dass die eine Schweissnaht lediglich die schmale Randnaht ist und infolge der einspringenden Kontur dieser Randnaht die Halterung des Beutels in der Abfüllmaschine erschwert ist.

Ziel der Erfindung ist es, unter Vermeidung der Nachteile des Standes der Technik, einen stehfähigen Beutel so zu verbessern, dass dieser sicher und zuverlässig entleert werden kann und wobei die Lage und Form des Ausgiesskanals verändert werden kann, ohne dass aufwendige Veränderungen des KonturenstanzwerkzeugeS notwendig sind.

Dieses Ziel wird erfindungsgemäss mit einem Beutel gemäss dem Anspruch 1 erreicht.

Ein solcher Beutel behält auch im Bereich der Ausgiessöffnung seine vollständige eckige Grundform. Die Halterung des Beutels mittels Klammern in der Abfüllmaschine ist damit einfacher. Die Verbindung der beiden Seitenwänden erstreckt sich vollständig über die voll ausgebildete Ecke und schliesst sich eng an den Ausgiesskanal an. Unabhängig von Form und Lage des Kanals sind somit immer gleiche Verhältnisse gegeben. Der Beutelinhalt kann nicht unkontrolliert ausfliessen und es sind keine Räume im abzuschneidenden Eckabschnitt vorhanden, in welche der Behälterinhalt hineinfliessen kann. Die Lage und Form des Ausgiesskanals kann beliebig verändert werden, ohne dass eine aufwendige Anpassung des Konturenstanzwerkes notwendig ist.

Ferner kann zum Wiederverschliessen des Klebbeutels ein Klebstreifen an einer Seitenwand angebracht werden und die voll verschweisste Ecke auf diesen Klebstreifen umgelegt werden, wobei infolge der beidseitig an den Ausgiesskanal anschliessenden flächig miteinander verbundenen Seitenwände, ein sicheres Verschliessen des Kanals gewährleistet ist.

Im folgenden wird die Erfindung anhand der beiliegenden Figuren erläutert.

Es zeigen:
Figur 1 ein erstes Ausführungsbeispiel eines erfindungsgemässen Beutels,
Figur 2 einen Schnitt entlang der Linie II-II in Figur 1, und
Figur 3 ein zweites Ausführungsbeispiel des erfindungsgemässen Beutels.

Die Figur 1 zeigt eine bevorzugte Ausführungsform eines erfindungsgemässen Beutels, dessen Grundform aus einer Folie besteht, die so zugeschnitten wird, dass eine Vorder- und Rückwand 1 und 2 sowie ein Faltboden 3 entstehen, die an den offenen Rändern 4 durch Schweissen, Kleben, Heissversiegeln, usw. miteinander verbunden werden, um einen geschlossenen stehfähigen Beutel herzustellen. Der Beutel ist ferner an den Ecken im Bereich des Faltbodens 3 jeweils mit Ecknähten 4a versehen. Die Ecknähte 4a sind unter 45° über die Ecken gelegt und verbinden jeweils nur einen Faltbodenabschnitt mit dem unmittelbar gegenüberliegenden Abschnitt der Vorder- bzw. Rückwand. Dadurch bilden die Aussenfaltkanten 5,6 die Kanten auf denen der gefüllte Beutel steht.

Der Beutel ist mit einer Ausgiesseinrichtung 13 versehen, die im Bereich einer Ecke so eingeordnet ist, dass der Beutel durch Abtrennen eines Eckabschnittes geöffnet werden kann.

Die Ausgiesseinrichtung umfasst zwei Sicken 14, die einander gegenüberliegend in den Seitenwänden 1,2 ausgebildet sind. Im Bereich der Ausgiesseinrichtung ist die Naht 4 über den Eckabschnitt erweitert, wodurch die Ausgiessöffnung bei geöffnetem Beutel lagestabil gehalten wird.

Bei dem in den Figuren 1 und 2 dargestellten Beutel ist die Ausgiesseinrichtung unter einem Winkel von 45° bezüglich der Eckränder angeordnet .Es ist aber möglich, diesen Winkel zwischen 15° und 75° zu variieren, um durch Halten des Beutels in einer Schräglage eine bestimmte Menge aus dem Beutel zu entnehmen. Hierbei kann es von Vorteil sein, wenn am Beutel eine Markierung angebracht wird.

Der in Figur 3 dargestellte Beutel ist ähnlich der Grundausführung ausgebildet und enthält wie dieser eine Vorder- und Rückwand 1,2 sowie einen Faltboden 3, die an den Rändern 4 miteinander verbunden sind.

Gegenüber der Grundausführung weist der Beutel einen Abschnitt 15 mit Tragöffnung auf, die aus fünf Löchern 16 gebildet ist. Hierzu sind am Zuschnitt des Beutels symmetrisch zur Faltlinie 17 an der gleichen Seite der Vorder- und Rückwand jeweils ein Abschnitt vorgesehen, die nach dem Falten des Zuschnittes um die Faltlinie 17 und die Aussenfaltlinie 5,6 (es ist nur eine sichtbar) übereinander liegen. Diese Abschnitte werden an den Rändern 18 miteinander verbunden.

Wie aus Figur 3 ersichtlich, sind die Ecknähte 4a an der Seite des Abschnittes 15 über diesen gelegt, die hier als Verstärkungsnähte 19 dienen, wie die Verstärkungsnaht 19 am anderen Ende. Durch diese Verstärkungsnähte 19 wird die Handhabung des Beutels verbessert.

Um den Beutel nach dem erstmaligen Oeffnen wieder zu verschliessen, ist auf der Vorderwand 1 ein Klebstreifen 20 im Bereich der oberen Ecke angeordnet, die dem Abschnitt 15 mit der Tragöffnung gegenüberliegt. Nach dem Oeffnen des Beutels an der durch die gestrichelte Linie 21 und das Symbol einer Schere dargestellte Stelle, kann der Beutel durch Umlegen eines Vorder- und Rückwandabschnittes wieder verschlossen werden.

Neben der in Figur 1 dargestellten Ausführungsform des Abschnittes 15 mit Tragöffnung sind noch andere Ausführungsformen möglich. So kann die Tragöffnung auch in Form von zwei Langlöcher ausgebildet werden. Die Verstärkungsnähte im Bodenbereich können auch separat gelegt werden und zwischen den Löchern können weitere Verstärkungsnähte gelegt werden, um einen stabilen Griffteil zu erhalten. in diesem Zusammenhang wird darauf hingewiesen, dass ein separates Griffteil anstelle des Abschnittes 15 mit Tragöffnung am Beutel befestigt werden kann.

## Patentansprüche

1. Stehfähiger Beutel mit zwei Seitenwänden und einem zwischen diesen liegenden Faltboden, wobei die seitenwände (1,2) an den offenen Rändern durch eine Längsnaht (4) miteinander verbunden sind und mit einem im Bereich einer vollständigen Ecke vorgesehenen Ausgiesskanal, der durch zwei Sicken (14) gebildet wird, die in den Seitenwänden ausgebildet und die innerhalb der die Ränder abschliessenden Längsnähte einander gegenüberliegend ausgebildet sind, um durch Abtrennen eines Abschnittes der Ecke den Beutel zu öffnen und den Beutelinhalt zu entleeren, wobei die Naht (4) über die besagte Ecke vollflächig erweitert ist und der Ausgiesskanal beidseitig von der Naht eng umschlossen ist, um den Ausgiesskanal lagestabil zu halten und wobei das innere Ende des Ausgiesskanals mit dem Beutelinneren kommuniziert.

2. Beutel nach Anspruch 1, dadurch gekennzeichnet, dass zum Wiederverschliessen des Beutels ein Klebstreifen (20) an einer Seitenwand angebracht ist.

3. Beutel nach Anspruch 1, dadurch gekennzeichnet, dass ein Tragabschnitt (15) mit Tragöffnung (16) einstückig mit den Seitenwänden (1,2) ausgebildet ist.

4. Beutel nach Anspruch 3, dadurch gekennzeichnet, dass im Abschnitt (15) mit der Tragöffnung (16) mindestens eine Verstärkungsnaht (18) vorgesehen ist, die quer zum Abschnitt (15) liegt.

5. Beutel nach Anspruch 4, dadurch gekennzeichnet, dass an den beiden Schmalseiten der Tragöffnung (16) eine Verstärkungsnaht (18, 19) vorgesehen ist.

6. Beutel nach Anspruch 1, dadurch gekennzeichnet, dass ein Tragabschnitt (15) mit Tragöffnung (16) als Griffteil ausgebildet und mit mindestens einer Seitenwand verbunden ist.

## Claims

1. Upright standing bag with two sidewalls and a folding bottom located between same, whereby the sidewalls (1, 2) are connected to each other at the open edges by a longitudinal seam (4), and with a pouring channel foreseen at an area of a complete corner, which is formed by recesses (14) which are formed in the sidewalls and are formed opposite of each other within the longitudinal seams which close the edges off, in order to open the bag and to pour out the contents of the bag by a severing of a section of the corner, whereby the seam (4) is broadened at a large planar area over said corner and the pouring channel is tightly enclosed at both its sides by the seam in order to keep the pouring channel stable regarding its location, and whereby the inner end of the pouring channel communicates with the inside of the bag.

2. Bag according to claim 1, characterized in that an adhesive strip (20) is arranged at a sidewall for the re-closing of the bag.

3. Bag according to claim 1, characterized in that a carrying section (15) with carrying opening (16) is formed integrally with the sidewalls (1, 2).

4. Bag according to claim 3, characterized in that at least one reinforcing seam (18) is located in the section (15) with the carrying opening (16), which extends laterally relative to the section (15).

5. Bag according to claim 4, characterized in that a reinforcing seam (18, 19) is foreseen at both narrow sides of the carrying opening (16).

6. Bag according to claim 1, characterized in that a carrying section (15) with carrying opening (16) is designed as gripping portion and connected to at least one sidewall.

## Revendications

1. Récipient souple pouvant tenir debout, avec deux parois latérales et un fond pliable situé entre les deux, les parois latérales (1, 2) étant réunies sur les bords libres par une soudure longitudinale (4), et avec un canal verseur prévu dans la région d'un coin complet, ce canal étant fait de deux gouttières (14) formées sur les parois latérales et disposées face-à-face à l'intérieur du domaine de la soudure longitudinale fermant les bords, pour permettre d'ouvrir le récipient en sectionnant une partie du coin et de le vider, la soudure (4) étant élargie jusqu'à former une véritable surface dans la région du coin, le canal verseur étant enserré des deux côtés par la soudure afin de le maintenir en une position stable, et l'extrémité intérieure du canal verseur étant en communication avec l'intérieur du récipient.

2. Récipient selon la revendication 1, caractérisé en ce qu'une bande adhésive (20) est attachée sur une paroi latérale du récipient pour le refermer.

3. Récipient selon la revendication 1, caractérisé en ce qu une région (15) formant une poignée et comportant une ouverture (16) pour saisir le récipient fait partie intégrante des parois latérales (1, 2).

4. Récipient selon la revendication 3, caractérisé en ce que dans la région (15) comportant une ouverture (16) il est prévu au moins une soudure de renfort (18) transversale par rapport à la région (15).

5. Récipient selon la revendication 4, caractérisé en ce qu'une soudure de renfort (18, 19) est prévue sur les deux côtés latéraux de l'ouverture (16) pour saisir le récipient.

6. Récipient selon la revendication 1, caractérisé en ce qu'une région (15) formant une poignée et comportant une ouverture (16) pour saisir le récipient est agencée pour former une anse et est réunie à au moins une paroi latérale.
